# EUROPÄISCHE PATENTSCHRIFT

(11) **EP 0 451 339 B1**
(45) Veröffentlichungstag und Bekanntmachung des Hinweises auf die Patenterteilung: **08.12.1993**
(21) Anmeldenummer: 90122018.6
(22) Anmeldetag: 17.11.1990
(51) Int. Cl.: G04B 21/12, G04B 11/00

(54) **Repetieruhr**
Repeating watch
Montre à répétition

(30) Priorität: 13.04.1990 DE 4012010
(43) Veröffentlichungstag der Anmeldung: 16.10.1991
(73) Patentinhaber: IWC INTERNATIONAL WATCH CO., CH-8201 Schaffhausen (CH)
(72) Erfinder: Papi, Giulio, CH-2300 La Chaux de Fonds (CH); Renaud, Dominique, CH-2300 La Chaux de Fonds (CH)
(74) Vertreter: Klein, Thomas, Dipl.-Ing. (FH)

(56) Entgegenhaltungen:
- CH-A- 633 376
- V 900 Product Engineering, vol. 34, no. 7, 1 April 1963, Philadelphia (US), Seiten 60-63; Kasper: "How to prevent reverse"

## Beschreibung

Die Erfindung bezieht sich auf eine Repetieruhr mit einer drehbar antreibbaren Federkernachse, mit einer spiralförmig die Federkernachse umschließenden Zugfeder, die mit ihrem äußeren Ende ortsfest angeordnet und mit ihrem inneren Ende an der Federkernachse festgit ist, mit einem auf der Federkernachse drehfest angeordneten Schlagwerkantrieb, durch den ein einen Anschlaghammer schwenkbar antreibbares Schlagwerk den Anschlaghammer gegen eine Tonfeder anschlagend antreibbar ist, mit einem drehfest auf der Federkernachse angeordneten Antriebszahnrad, durch das über eine Freilaufkupplung ein Fliehkraftdrehzahlregler drehbar antreibbar ist, der in die Zugfeder spannender Drehrichtung der Federkernachse von dieser entkoppelt und in die Zugfeder entspannender Drehrichtung der Federkernachse mit dieser gekuppelt ist, wobei die Freilaufkupplung ein Klemmrichtgesperre ist.

Aus der CH-A-633 376 ist eine Repetieruhr der eingangs genannten Art bekannt. Das Klemmrichtgesperre besitzt dabei eine Klinke, die um eine zur Drehachse des zu sperrenden Rades exzentrische Achse schwenkbar ist, und mit ihrem balligen Endbereich in Reib- und Klemmeingriff mit einer Innenzylinderfläche des zu sperrenden Rades bringbar ist. Durch eine Feder ist die Klinke permanent in Anlage an den Innenzylinder beaufschlagt.

Weiterhin ist aus "V900 Product Engineering vol. 34, no.7. 01 April 1963, Philadelphia (U.S.A.) Seiten 60-63; Kasper: How to prevent reverse" ein Klemmrichtgesperre bekannt, bei dem ein Wälzkörper in einem keilförmigen Spalt zwischen einen drehbaren Zylinder und einem diesem exzentrisch umschließenden Ring angeordnet ist und diese beiden Teile bei Drehung des Zylinders in der einen Richtung durch Klemmung miteinander verbindet.

Bei derartigen Repetieruhren dient der Fliehkraftdrehzahlregler dazu das Schlagwerk gleichmäßig ablaufen zu lassen und die einzelnen Tonschläge im konstanten Rhythmus zu erzeugen. Das unterschiedliche und normalerweise zu große Kraftmoment der Zugfeder, das zu einer hohen Drehzahl des Schlagwerkantriebs führt, muß dazu durch den Fliehkraftdrehzahlregler vergleichmäßigt heruntergeregelt werden.

Ist der Fliehkraftdrehzahlregler und gegebenenfalls ein zwischengeschaltetes Übersetzungsgebtriebe beim Spannen der Zugfeder mitzubewegen, so müssen erhebliche Widerstände überwunden werden.

Aufgabe der Erfindung ist es daher, eine Repetieruhr der eingangs genannten Art zu schaffen, deren Zugfeder mit geringem Kraftaufwand spannbar ist und deren Aufzugsweg exakt dem Ablaufweg entspricht.

Diese Aufgabe wird erfindungsgemäß dadurch gelöst, daß die Freilaufkupplung ein Wälzkörperklemmrichtgesperre ist, dessen Wälzkörper eine zylindrische Rolle ist, die aus einem harten Material besteht. Durch diese Ausbildung wird während des Spannvorgangs der Zugfeder der Fliehkraftdrehzahlregler und das gegebenenfalls ihm vorgeschaltete Übersetzungsgetriebe abgekoppelt, so daß die zu überwindenden Widerstände gering sind. Gleichzeitig ist eine derartige Freilaufkupplung geräuscharm und kuppelt bei einem Wechsel der Drehrichtung ohne Leerweg sofort ein. Dadurch entspricht der Aufzugsweg der Zugfeder exakt dem Ablaufwegn. Der einfache Aufbau ermöglicht auch eine geringe Baugröße. Darüber hinaus ist diese Ausbildung auch weitgehend verschleißfrei.

Ein besonders einfacher Aufbau mit geringer Baugröße wird dadurch erreicht, daß das Wälzkörperklemmrichtgesperre ein in das Antriebszahnrad eingreifendes Freilaufzahnrad und ein in das Antriebsritzel des Fliehkraftdrehzahlreglers gegebenenfalls über ein Zwischenrad eingreifendes Reglerzahnrad aufweist, daß Antriebszahnrad und Reglerzahnrad derart konzentrisch zueinander drehbar gelagert sind, daß ein ringförmiger Bereich des Antriebszahnrads bzw. Reglerzahnrads eine Nabe des Reglerzahnrads bzw. Antriebszahnrads radial umlaufend umschließt und daß zwischen Nabe und ringförmigem Bereich ein in Umfangsrichtung sich zumindest einseitig keilförmig verengender Zwischenraum gebildet ist, in dem ein Wälzkörper geringeren Durchmessers als der größten Breite des Zwischenraums angeordnet ist.

Zu einer bauteilarmen Ausbildung einfacher Ausgestaltung führt es, wenn das Freilaufzahnrad bzw. das Reglerzahnrad drehbar auf der zylindrischen Mantelfläche der Nabe gelagert ist und in der zylindrischen Mantelfläche der Nabe eine den sich keilförmig verengenden Zwischenraum bildenden Ausnehmung ausgebildet ist. Dabei kann die Ausnehmung dadurch leicht hergestellt werden, daß sie eine Kreissegmentausnehmung ist.

Um bei einer derartigen Ausnehmung ein Einkuppeln nur in einer Drehrichtung zu gewährleisten, kann der Wälzkörper in die keilförmige Verengung des Zwischenraums federbeaufschlagt sein. Dazu kann in einfacher Ausführung ein Federarm mit seinem einen Ende an der Nabe befestigt sein und mit seinem anderen in die Ausnehmung ragenden Ende an dem Wälzkörper in Anlage sein.

Der als eine zylindrische Rolle ausgebildete Wälzkörper ist verschleißfrei, wenn er eine Saphirrolle ist.

Ein Ausführungsbeispiel der Erfindung ist in der Zeichnung dargestellt und wird im folgenden näher beschrieben. Es zeigen
- Figur 1: eine Draufsicht des Aufzugs- und Schlagwerktriebs einer Repetieruhr,
- Figur 2: eine Seitenansicht im Schnitt des Aufzugstriebs der Repetieruhr nach Figur 1,
- Figur 3: einen vergrößerten Ausschnitt des Aufzugstriebs nach Figur 2,
- Figur 4: eine Draufsicht der Freilaufkupplung der Repetieruhr nach Figur 1,
- Figur 5: das Freilaufzahnrad der Freilaufkupplung nach Figur 4 in der Draufsicht,
- Figur 6: das Freilaufzahnrad nach Figur 5 im Schnitt entlang der Linie A-A,
- Figur 7: das Freilaufzahnrad nach Figur 5 im Schnitt entlang der Linie B-B,
- Figur 8: das Reglerzahnrad der Freilaufkupplung nach Figur 4 in der Draufsicht,
- Figur 9: das Reglerzahnrad nach Figur 8 im Schnitt entlang der Linie C-C.

Auf einer Platine 1 ist ein Aufzugshebel 2 um eine Schwenkachse 3 manuell schwenkbar gelagert. Durch Beaufschlagung eines Betätigungsnockens 4 ist der Aufzugshebel 2 so weit entgegen dem Uhrzeigersinn schwenkbar, bis er mit einem Anschlagstift 5 zur Anlage an einer vom Uhrwerk mit einer Umdrehung pro 12 Stunden angetriebenen Stundenstaffel 6 kommt.

Die Stundenstaffel 6 besitzt eine spiralförmige Kontur mit zwölf Stufen, je eine pro Stunde. Entsprechend dieser Stufe kann der Aufzugshebel 2 mehr oder weniger verschwenkt und über ein konzentrisch zur Schwenkachse 3 ausgebildetes Zahnsegment 7 ein Aufzugstriebzahnrad 8 drehbar angetrieben werden.

Das Aufzugstriebzahnrad 8 ist fest auf einer drehbar gelagerten Federkernachse 9 angeordnet, an der eine Zugfeder 10 mit einem Ende befestigt ist, die die Federkernachse 9 spiralförmig umschließt und mit ihrem anderen Ende an einem drehfesten Federhaus 11 fest angeordnet ist. Durch Verdrehen der Federkernachse 9 im Uhrzeigersinn wird die Zugfeder 10 gespannt und entgegen dem Uhrzeigersinn entspannt.

Das Aufzugstriebzahnrad 8 bildet gleichzeitig ein Antriebszahnrad für ein erstes Zwischenrad 12, welches wiederum in ein Freilaufzahnrad 13 eines Wälzkörperklemmgesperres 14 eingreift.

Ein zum Freilaufzahnrad 13 koaxial gelagertes Reglerzahnrad 15 des Wälzkörperklemmgesperres 14 greift in ein zweites Zwischenrad 16 ein, durch das über ein Übersetzungsgetriebe 17 das Antriebsritzel 18 eines Fliehkraftreglers 19 drehbar antreibbar ist.

Der Fliehkraftregler 19 besitzt zwei schwenkbar gelagerte Fliehkraftreglergewichte 20, die entsprechend der Antriebsdrehzahl des Fliehkraftreglers 19 entgegen der Kraft von Gewichtfedern 21 mehr oder weniger radial nach außen verschwenkbar sind und mit ihrem radial äußeren Bereich zur bremsenden Anlage an die ringförmig den Fliehkraftregler 19 umschließende Wand einer platinefesten Ausnehmung 22 gelangen.

Das Freilaufzahnrad 13 ist mit einer axial hervorstehenden Nabe 23 versehen, auf der das Reglerzahnrad 15 drehbar gelagert ist. An der zylindrischen Mantelfläche der Nabe 23 ist eine sich quer zur Drehachse erstreckende Kreissegmentausnehmung 24 ausgebildet, die mit der Wandung der Lagerbohrung 25 des auf der Nabe 23 angeordneten Reglerzahnrads 15 einen von seiner Mitte aus sich in beide Umfangsrichtungen keilförmig verengenden Zwischenraum 26 bildet.

Ein in einem Schlitz 27 der Nabe 23 eingesetzter Federarm 28 ragt derart in den Zwischenraum 26, daß er mit leichter Verspannung eine in dem Zwischenraum 26 angeordnete Safierrolle 29 in die eine keilförmige Verengung des Zwischenraums 26 beaufschlagt.

Dadurch wird bei Drehung des Freilaufzahnrads 13 entgegen dem Uhrzeigersinn die Safierrolle 29 gegen den Federarm 28 aus der keilförmigen Verengung herausbewegt, so daß Freilaufzahnrad 13 und Reglerzahnrad 15 voneinander entkuppelt sind.

In diesem Drehsinn wird auch durch das Aufzugstriebzahnrad 8 die Zugfeder 10 gespannt. Durch die Entkopplung des Reglerzahnrads 15 erfolgt beim Spannvorgang der Zugfeder 10 somit kein Drehantrieb des zum Fliehkraftregler 19 führenden Antriebsstranges.

Es versteht sich, daß anstatt einer Saphirrolle auch Rollen aus anderem harten Material wie z.B. Rubin, Hartmetall usw. verwendet werden können.

Ist die Zugfeder 10 gespannt und soll nun das Schlagwerk angetrieben werden, so wird die Drehrichtung des Aufzugstriebzahnrads 8 umgekehrt. Damit dreht sich das Freilaufzahnrad 13 im Uhrzeigersinn, so daß sich die Safirrolle 29, unterstützt durch den Federarm 28 verzögerungsfrei in die Verengung des Zwischenraums 26 bewegt und Freilaufzahnrad 13 und Reglerzahnrad 15 drehfest miteinander kuppelt. Damit erfolgt die Drehung des Aufzugstriebzahnrads 8 und damit auch der Federkernachse 9 in ihrer Geschwindigkeit durch den Fliehkraftregler 19 geregelt.

Auf der Federkernachse 9 ist drehfest auch ein kreisscheibenförmiger Stundenrechen 30 angeordnet, durch dessen am Umfang ausgebildete Zähne 31 ein Schöpfer 32 schwenkbar antreibbar ist. Dieser bewegt dabei über einen Anschlagstift 33 einen schwenkbar gelagerten zweiarmigen Zwischenhebel 34 und einen Stundenhammerhebel 35 entgegen einer Kraft einer Feder 36 mit seinem Hammer 37 von einer Tonfeder 38 weg, bis der Schöpfer 32 mit seinem Mitnehmer 39 über einen Zahn 31 rutscht und die Feder 36 mit Schwung den Hammer 37 gegen die Tonfeder 38 bewegt. Damit wird ein Ton erzeugt.

## Patentansprüche

1. Repetieruhr mit einer drehbar antreibbaren Federkernachse, mit einer spiralförmig die Federkernachse umschließenden Zufeder, die mit ihrem äußeren Ende ortsfest angeordnet und mit ihrem inneren Ende an der Federkernachse befestigt ist, mit einem auf der Federkernachse drehfest angeordneten Schlagwerkantrieb, durch den ein einen Anschlaghammer schwenkbar antreibbares Schlagwerk den Anschlaghammer gegen eine Tonfeder anschlagend antreibbar ist, mit einem Drehfest auf der Federkernachse angeordneten Antriebszahnrad, durch das über eine Freilaufkupplung ein Fliehkraftdrehzahlregler drehbar antreibbar ist, der in die Zugfeder spannender Drehrichtung der Federkernachse von dieser entkoppelt und in die Zugfeder entspannender Drehrichtung der Federkernachse mit dieser gekuppelt ist, wobei die Freilaufkupplung ein Klemmrichtgesperre ist, dadurch gekennzeichnet, daß die Freilaufkupplung ein Wälzkörperklemmrichtgesperre (5) ist, dessen Wälzkörper eine zylindrische Rolle ist, die aus einem harten Material besteht.

2. Repetieruhr nach Anspruch 1, dadurch gekennzeichnet, daß das Wälzkörperklemmrichtgesperre (14) ein in das Antriebszahnrad eingreifendes Freilaufzahnrad (13) und ein in das Antriebsritzel (18) des Fliehkraftdrehzahlreglers (19) gegebenenfalls über ein Zwischenrad (16) eingreifendes Reglerzahnrad (15) aufweist, daß Freilaufzahnrad (13) und Reglerzahnrad (15 derart konzentrisch zueinander drehbar gelagert sind, daß ein ringförmiger Bereich des Freilaufzahnrads (13) bzw. Reglerzahnrads (15) eine Nabe (23) des Reglerzahnrads (15) bzw. Freilaufzahnrads (13) radial umlaufend, und daß zwischen Nabe (23) und ringförmigem Bereich ein in Umfangsrichtung sich zumindest einseitig keilförmig verengender Zwischenraum (26) gebildet ist, in dem ein Wälzkörper geringeren Durchmessers als der größten Breite des Zwischenraums (26) angeordnet ist.

3. Repetieruhr nach Anspruch 2, dadurch gekennzeichnet, daß das Freilaufzahnrad (13) bzw. das Reglerzahnrad (15) drehbar auf der zylindrischen Mantelfläche der Nabe (23) gelagert ist und in der zylindrischen Mantelfläche der Nabe (23) ein den sich keilförmig verengenden Zwischenraum (26) bildenden Ausnehmung (22) ausgebildet ist.

4. Repetieruhr nach Anspruch 3, dadurch gekennzeichnet, daß die Ausnehmung eine Kreissegmentausnehmung (24) ist.

5. Repetieruhr nach Anspruch 4, dadurch gekennzeichnet, daß der Wälzkörper in die keilförmige Verengung des Zwischenraums (26) federbeaufschlagt ist.

6. Repetieruhr nach Anspruch 5, dadurch gekennzeichnet, daß ein Federarm (28) mit einem einen Ende an der Nabe (23) befestigt ist und mit seinem anderen in die Ausnehmung ragenden Ende an dem Wälzkörper in Anlage ist.

7. Repetieruhr nach Anspruch 1, dadurch gekennzeichnet, daß der Wälzkörper eine Saphirrolle (29) ist.

## Claims

1. A repeater watch with a barrel core pin which can be rotatably driven, with a tension spring surrounding the barrel core pin in the form of a spiral, which tension spring is disposed with its outer end fixed and with its inner end attached to the barrel core pin, with a striking mechanism drive disposed rotationally fixed on the barrel core pin and by means of which a striking mechanism which operates by swinging a striking hammer can be driven so that it strikes the hammer against a chimer, with a drive cogwheel disposed rotationally fixed on the barrel core pin by means of which a centrifugal speed controller can be rotatably driven via a freewheel coupling, which centrifugal speed controller is uncoupled from the barrel core pin in the direction of rotation of the latter which stresses the tension spring and is coupled to the barrel core pin in the direction of rotation of the latter which releases the stress in the tension spring, wherein the freewheel coupling is a clamping directional locking mechanism, characterised in that the freewheel coupling is a roller body clamping directional clamping mechanism (5), the roller body of which is a cylindrical roller which consists of a hard material.

2. A repeater watch according to claim 1, characterised in that the roller body clamping directional locking mechanism (14) comprises a freewheel cogwheel (13) which engages with the drive cogwheel and a controller cogwheel (15) which engages with the drive pinion (18) of the centrifugal speed controller (19), optionally via an intermediate wheel (16), that the freewheel cogwheel (13) and the controller cogwheel (15) are mounted so that they can rotate concentrically with each other in such a way that an annular region of the freewheel cogwheel (13) or of the controller cogwheel (15) radially surrounds a hub (23) of the controller cogwheel (15) or of the freewheel cogwheel (13), respectively, and that an intermediate space (26), which narrows circumferentially in the manner of a wedge on at least one side, is formed between the hub (23) and the annular region, in which intermediate space a roller body is disposed, which is of smaller diameter than the greatest width of the intermediate space (26).

3. A repeater watch according to claim 2, characterised in that the freewheel cogwheel (13) or the controller cogwheel (15) is rotatably mounted on the cylindrical curved surface of the hub (23) and a cut-out (22) which forms the intermediate space (26) narrowing in the manner of a wedge is formed in the cylindrical curved surface of the hub (23).

4. A repeater watch according to claim 3, characterised in that the cut-out is a circular segment cut-out (24).

5. A repeater watch according to claim 4, characterised in that the roller body is spring-loaded into the wedge-shaped narrowing of the intermediate space (26).

6. A repeater watch according to claim 5, characterised in that a spring arm (28) is attached at one end to the hub (23) and is in contact with the roller body at its other end which projects into the cut-out.

7. A repeater watch according to claim 1, characterised in that the roller body is a sapphire roller (29).

## Revendications

1. Montre à répétition comprenant un axe de bonde de barillet pouvant être entraîné en rotation ; un ressort de traction qui entoure spiroïdalement l'axe de la bonde du barillet, est agencé de manière fixe par son extrémité externe et est assujetti, par son extrémité interne, à l'axe de la bonde du barillet ; un entraînement de sonnerie monté à blocage rotatif sur l'axe de la bonde du barillet et par l'intermédiaire duquel une sonnerie, entraînant un marteau en pivotement, peut être entraînée pour faire frapper ledit marteau contre un timbre ; et une roue dentée menante montée à blocage rotatif sur l'axe de la bonde du barillet et par l'intermédiaire de laquelle peut être entraîné en rotation, au moyen d'un accouplement à course libre, un régulateur centrifuge de vitesse angulaire qui est désaccouplé de l'axe de la bonde du barillet dans un sens de rotation de cet axe ayant pour effet de bander le ressort de traction, et est accouplé audit axe dans un sens de rotation de ce dernier ayant pour effet de soulager ledit ressort de traction, l'accouplement à course libre consistant en un encliquetage par serrage, caractérisée par le fait que l'accouplement à course libre est un encliquetage par serrage (5) à corps de roulement, dont le corps de roulement est un rouleau cylindrique constitué d'un matériau dur.

2. Montre à répétition selon la revendication 1, caractérisée par le fait que l'encliquetage par serrage (14) à corps de roulement comprend une roue dentée (13) à course libre, engrenant dans la roue dentée menante, et une roue dentée régulatrice (15) engrenant dans le pignon menant (18) du régulateur centrifuge (19) de vitesse angulaire, éventuellement par l'intermédiaire d'une roue intercalaire (16) ; par le fait que la roue dentée (13) à course libre et la roue dentée régulatrice (15) sont montées à rotation, concentriquement l'une à l'autre, de telle sorte qu'une région annulaire respective de la roue dentée (13) à course libre ou de la roue dentée régulatrice (15) entoure périphériquement, dans le sens radial, un moyeu respectif (23) de la roue dentée régulatrice (15) ou de la roue dentée (13) à course libre ; et par le fait qu'un espace intermédiaire (26), présentant un rétrécissement cunéiforme au moins d'un côté dans le sens circonferentiel, est formé entre le moyeu (23) et la région annulaire, et renferme un corps de roulement d'un diamètre plus petit que la largeur maximale dudit espace intermédiaire (26).

3. Montre à répétition selon la revendication 2, caractérisée par le fait que la roue dentée (13) à course libre ou la roue dentée régulatrice (15) est respectivement montée, à rotation, sur la surface de l'enveloppe cylindrique du moyeu (23), et un évidement (22), formant l'espace intermédiaire (26) à rétrécissement(s) cunéiforme(s), est ménagé dans la surface de l'enveloppe cylindrique dudit moyeu (23).

4. Montre à répétition selon la revendication 3, caractérisée par le fait que l'évidement est une dépouille (24) en forme de secteur circulaire.

5. Montre à répétition selon la revendication 4, caractérisée par le fait que le corps de roulement est sollicité par ressort pour pénétrer dans le rétrécissement cunéiforme de l'espace intermédiaire (26).

6. Montre à répétition selon la revendication 5, caractérisée par le fait qu'un bras élastique (28) est fixé au moyeu (23) par l'une de ses extrémités, et est appliqué contre le corps de roulement par son autre extrémité s'engageant dans l'évidement.

7. Montre à répétition selon la revendication 1, caractérisée par le fait que le corps de roulement est un rouleau de saphir (29).
